# EUROPÄISCHE PATENTSCHRIFT

(11) **EP 1 040 233 B1**
(45) Veröffentlichungstag und Bekanntmachung des Hinweises auf die Patenterteilung: **09.07.2003**
(21) Anmeldenummer: 98962642.9
(22) Anmeldetag: 17.12.1998
(51) Int. Cl.: E03B 9/10

(54) **STRASSENHALMKASTEN**
ROAD STEM CASE
PUITS ENCASTRE DANS LA CHAUSSEE

(30) Priorität: 20.12.1997 HU 9700323
(43) Veröffentlichungstag der Anmeldung: 04.10.2000
(73) Patentinhaber: JUTEC Müszaki Szolgaltato Kft., 8800 Nagykanizsa (HU)
(72) Erfinder: JUHASZ, Lászlo, H-8800 Nagykanizsa (HU); KERTESZ, Lajos, H-1172 Budapest (HU)
(74) Vertreter: Viering, Jentschura & Partner
(86) Internationale Anmeldenummer: HU9800103
(87) Internationale Veröffentlichungsnummer: WO99032735

(56) Entgegenhaltungen:
- DE-A- 2 424 628
- DE-A- 3 921 366
- PATENT ABSTRACTS OF JAPAN vol. 8, no. 148 (M-308) [1585], 11. Juli 1984 & JP 59 044432 A (HITOSHI YAMAZAKI), 12. März 1984

## Beschreibung

### Gegenstand der Erfindung

Die Erfindung bezieht sich auf einen Straßenhalmkasten mit einem, einen Schutzmantel bildenden und in eine Straßendecke unbewegbar abgesenkten Gehäuse, und mit einem, bezüglich des Gehäuse bewegbar angeordneten Deckel, der in einen im Gehäuse ausgeformten Sitz paßt, welchen sitz sich konisch verengend ausgebildet ist (siehe z.B. die DE-A-2 424 628).

### Stand der Technik

Es ist hauptsächlich in bewohnten Gebieten, Städten gebräuchlich, für die Armaturen in dem System des öffentlichen Versorgungsnetzes, die von außen betätigt oder überwacht werden und gewöhnlich tief unter der Oberfläche angebracht sind, den Zugang durch solche konstruktionellen Mittel zu sichern, die in die Straßendecke in unbewegbarer Weise abgesenkt sind und zur Verhinderung des Eindringens von Schmutz und Niederschlag eine geschlossene Ausführung haben, bei einem irgendwie aufsperrbaren Deckel. Diese Konstruktionen werden im Fachgebiet allgemein Straßenhalmkasten genannt.

Die Straßenhalmkasten sind in einer mechanischen Ausführung gefertigt, die gegenüber den Wirkungen auf der Fahrbahn oder Gehsteig beständig ist, und weil der Korrosionsschutz eine wichtige Rolle spielt, werden die Straßenhalmkasten aus Gußeisen gefertigt. Die in der Ungarischen Republik durch die Firma Alföldi Kohäszati és Gépipari Rt., Orosháza gefertigte und unter der Benennung " Straßenhalmkasten 200x200" vertriebene Produkt hat eine ungefähr rechteckige Form und ist als ein Schutzmantel mit einem Flansch ausgebildet, der einerseits die Befestigung des Straßenhalmkastens sichert, andererseits die Entlastung der durch den Straßenhalmkasten geschützten Armatur.

Ein Nachteil der bekannten Straßenhalmkasten, darunter der obengenannten Ausführung besteht darin, daß zur Gewährleistung des Zuganges zur geschützten Armatur eine aufschließbare Ausführung haben, und da diese Möglichkeit auch unter der Belastung aus der Verschmutzung in der Umgebung bestehen soll, ziemlich große Spalten und Öffnungen aufweisen. Durch diese Spalten und Öffnungen gelangen einerseits Festkörper-Verschmutzungen in den geschützten Raum, die die Betätigung der Armatur verhindern können, andererseits die unter die Straße gelangende Flüssigkeit erfriert im Winter und beschädigt den Bestand der Straße, zugleich verhindert die Betätigung der Armatur. Die eben deshalb notwendige periodische Reinigung der Straßenhalmkasten ist umständlich, zeitaufwendig und der Ausfall der Reinigung wird meistens nur dann bemerkt, wenn die Armatur dringend betätigt werden sollte.

Ziel der Erfindung ist es zu sichern, daß die in die Straßendecke abgesenkten Straßenhalmkasten jederzeit leicht und möglicherweise nur durch die befugten Personen betätigt werden können. Ein weiteres Ziel ist die Verhinderung des Eindringens von Niederschlag, Flüssigkeiten und fester Verschmutzung in den geschützten Raum und unter die Straßenoberfläche. Ein weiteres Ziel ist die Betätigung und Überwachung verschiedener Armaturen mit nur einem einzigen Straßenhalmkasten-typ zu ermöglichen.

Die Erfindung beruht auf der Erkenntnis, daß durch geeignete Ausbildung und entsprechenden Zusammenbau der einzelnen Bestandteile eines Straßenhalmkastens der Maß und das Ort des Eindringens von Niederschlag und Verschmutzung im voraus gezielt geplant werden kann, wodurch die Verunreinigung größtmöglich beseitigt und einfache und zuverlässige Betätigung gewährleistet wird.

### Wesen der Erfindung

Die gestellte Aufgabe wurde durch einen Straßenhalmkasten gelöst, mit einem, einen Schutzmantel bildenden und in eine Straßendecke unbewegbar abgesenkten Gehäuse, und mit einem, bezüglich des Gehäuse bewegbar angeordneten Deckel, der in einen im Gehäuse ausgeformten Sitz paßt. Weitere Merkmale sind, daß der Sitz sich konisch verengend ausgebildet ist, eine durchgehende Öffnung in einer, den Boden des Straßenhalmkastens abschließenden Abschlußplatte ausgebildet ist, eine Nut in diese durchgehende Öffnung mündet, je eine Bahn in der unteren Oberfläche der Abschlußplatte an beiden Seiten der Nut eingearbeitet ist, ferner der Deckel sich in einem die Konizität des Sitzes übertreffenden Maß konisch verengend ausgebildet ist, wodurch der Deckel den Sitz entlang einer Linie berührt, ein Schaft von der unteren Seite des Deckels herabragt, der in der Öffnung konzentrisch und verdrehbar angeordnet ist, und ein Bolzen aus der Seite des Schaftes hinausragt, der kleiner ist als die Nut im Sitz und deshalb über diese Nut durchführbar ist, und der Schaft bei einer im Sitz eingelegten Lage des Deckels in den erwähnten Bahnen bewegbar geführt ist, und mindestens eine Vertiefung zum authorisierten Verdrehen und/oder Entfernen des Deckels in dessen Oberfläche eingearbeitet ist.

In einer bevorzugten Ausführung der Erfindung ist in den Schaft des Deckels ein Betätigungsansatz eingesetzt, der mit einer Armatur des öffentlichen Versorgungsnetzes genormt verbindbar ist.

In einer weiteren bevorzugten Ausführung der Erfindung ist der Betätigungsansatz als eine, im Schaft des Deckels befestigte Stange mit rechteckigen Querschnitt und ein, der Stange entlang frei verschiebbar gelagertes Rohr mit rechteckigen Querschnitt ausgebildet.

In einer weiteren bevorzugten Ausführung der Erfindung ist die in der Oberfläche des Deckels eingearbeitete Vertiefung zur formschlüssigen Aufnahme eines Endstückes eines schlüsselartigen Betätigungswerkzeuges ausgebildet.

### Kurze Beschreibung der Zeichnung

Die Erfindung wird nachstehend anhand der beigelegten Zeichnung näher erläutert. Es zeigen
- Figur 1: eine perspektivische schematische Darstellung einer möglichen Ausführungsform des erfindungsgemäßen Straßenhalmkastens,
- Figur 2: eine untere Ansicht des Straßenhalmkastens in der Figur 1,
- Figur 3: einen Deckel, der mit der Ausführung des Straßenhalmkastens in der Figur 1 zusammen verwendbar ist,
- Figur 4: eine weitere mögliche Deckelausführung, und
- Figur 5: ein Betätigungswerkzeug zum in der Figur 4 dargestellten Deckel.

### Darstellung eines vorteilhaften Ausführungsbeispiels

In der dargestellten bevorzugten Ausführungsform der Erfindung ist ein Straßenhalmkasten aus einem Gehäuse 1, das die Aufgabe eines Schutzmantels erfüllt, und einem sich daran anschließenden Deckel 2 zusammengestellt. Das Gehäuse 1 ist eine zylinderförmige Hülse, die am oberen Ende, das auch im eingebauten Zustand sichtbar ist, einen zylindrischen Rand 3 und am unteren Ende einen eine Verdrehung verhindernden achteckigen Rand 4 aufweist. Am oberen Ende des Gehäuses 1 - die Begriffe "oben" und "unten" beziehen sich auf den eingebauten Zustand des Straßenhalmkastens - ist ein Sitz 5 ausgebildet, der sich nach unten konisch verengt und in einer zur Längsachse des Gehäuses 1 senkrechten Abschlußplatte 6 endet. In der Abschlußplatte 6 ist eine durchgehende Öffnung 7 mit der Längsachse des Gehauses 1 koaxial ausgebildet, in welche eine in der Abschlußplatte 6 eingearbeitete rechteckige Nut 8 mündet. Die obere Oberfläche des Randes 3 des Gehäuses 1 ist mit einer Riffelung 9 als Gleitschutz versehen und enthält drei, zueinander um 90 ° versetzte Markierungen 10. Diese Markierungen 10 können als Ziffer, zum Beispiel "0" und "1", oder Buchstaben, zum Beispiel "O" (Offen) und "Z" (Zu), oder irgendwelche Piktogramme, zum Beispiel ein aufgesperrtes und ein zugesperrtes Schloß sein.

In der Figur 2 ist das Gehäuse 1 aus der Figur 1 von unten gesehen dargestellt, wobei der achteckige Rand 4, ferner eine Bahn 11 an beiden Seiten der Nut 8 in der Abschlußplatte 6, die gemeinsam einen Bogen von 90 ° ergeben, ziemlich gut beobachtet werden können.

In der Figur 3 ist eine mögliche Ausführung des zum Gehäuse 1 aus der Figur 1 gehörenden Deckel 2 dargestellt. Der Deckel 2 verengt sich ebenfalls konisch nach unten, aber seine Konizität übertrifft die Konizität des Sitzes 5 des Gehäuses 1 derart, daß er in den Sitz 5 eingesetzt im Bereich seines oberen Randes, theoretisch entlang einer einzigen Linie die innere Seitenfläche des Sitzes 5 berührt. Aus dem Boden des Deckels 2 ragt ein zylindrischer Schaft 12 herab, der locker in die durchgehende Öffnung 7 des Gehäuses 1 hineinpaßt und ein Bolzen 13 aus seiner Seite hinausragt, der so bemessen ist, daß im Laufe des Einsetzens des Dekkels 2 in den Sitz 5 über die Nut 8 durchgeführt werden kann und beim Verdrehen des Dekkels 2 unter der Abschlußplatte 6, im mittels der Bahnen 11 erzeugten Raum bewegt, in einem durch die Bahnen 11 zu seiner Verfügung gestellten Bogen, der in diesem Fall - wie erwähnt - eine Länge von 90 ° aufweist. In der oberen Seite des Deckels 2 sind Vertiefungen 14 eingearbeitet, die in diesem Fall das Ergreifen des Deckels 2 mit purer Hand oder mit einem speziellen Betätigungswerkzeug ermöglichen.

In der Figur 4 ist eine weitere Ausführungsform des Deckels 2 schematisch dargestellt. Die wesentlichen Bauteile des Deckels 2 stimmen mit den gleichen Bauteilen des in der Figur 3 dargestellten Deckels 2 überein, mit dem Unterschied, daß eine Stange 15 mit rechteckigen Querschnitt aus seinem Schaft 12 herabragt. Die Fortsetzung der Stange 15 ist durch ein Rohr 16 ebenfalls mit rechteckigen Querschnitt gebildet, in dessen oberen Ende ein Einsatz 17 befestigt ist, der mit der Stange 15 in Längsrichtung verschiebbar, doch unverdrehbar gekoppelt ist. Die inneren Abmessungen des Rohres 16 sind so gewählt, daß es auf den genormten Sperrstutzen der zu betätigenden Armatur passend aufsitzt. Die Stange 15 und das Rohr 16 bilden zusammen einen Betätigungsansatz des Deckels 2.

Die Vertiefungen 14 des Deckels 2 weisen eine solche Form auf, die zweckmäßig als Gegenstück für das untere Endstück des in der Figur 5 schematisch dargestellten Betätigungswerkzeuges 18 dient. Man kann mit diesem Betätigungswerkzeug 18 eine so hohe Kraft auf den Deckel 2 ausüben, daß dieser auch in einem in den Sitz eingefrorenen Zustand ohne Anstrengung verdrehen kann. Das wird auch dadurch befördert, daß infolge der kegelförmigen Verbindung zwischen dem Deckel 2 und dem Sitz 5 der Niederschlag nur in dem oberen Randbereich des Deckels 2 zwischen die Wände der Bauteile gelangen und dadurch der Dekkel 2 nur in einer sehr dünnen ringförmigen Streifen dem Sitz 5 zufrieren kann.

Die Längsachse des Bolzens 13 des Deckels 2 und die Längsachse der das Betätigungswerkzeug 18 aufnehmende Vertiefung 14 ist bevorzugt in der selben vertikalen Ebene angeordnet, so kann man aus der Lage der Vertiefung 14 bezüglich der Markierungen 10 des Randes 3 auf den aktuellen geöffneten oder geschlossenen Zustand der betätigten Armatur folgen. Bei dem Deckel 2 in der Figur 3, der zum Beispiel mit Gas-Detektionsröhren eine Verwendung findet, hat die Lage der Vertiefungen 14 keine Bedeutung, da der Deckel 2 in solchem Fall ausschließlich zur verunreinigungsfreien und wasserdichten Abdeckung der Schacht dient.

## Patentansprüche

1. Straßenhalmkasten
- mit einem, einen Schutzmantel bildenden und in eine Straßendecke unbewegbar abgesenkten Gehäuse (1), und
- mit einem, bezüglich des Gehäuse (1) bewegbar angeordneten Deckel, der in einen im Gehäuse (1) ausgeformten Sitz (5) paßt, welcher Sitz (5) sich konisch verengend ausgebildet ist,
**dadurch gekennzeichnet, daß**
- eine durchgehende Öffnung (7) in einer, den Boden des Straßenhalmkastens abschließenden Abschlußplatte (6) ausgebildet ist,
- eine Nut (8) in diese durchgehende Öffnung (7) mündet,
- je eine Bahn (11) in der unteren Oberfläche der Abschlußplatte (6) an beiden Seiten der Nut (8) eingearbeitet ist, ferner
- der Deckel (2) sich in einem die Konizität des Sitzes (5) übertreffenden Maß konisch verengend ausgebildet ist, wodurch der Deckel (2) den Sitz (5) entlang einer Linie berührt,
- ein Schaft (12) von der unteren Seite des Deckels (2) herabragt, der in der Öffnung (7) konzentrisch und verdrehbar angeordnet ist, und
- ein Bolzen (13) aus der Seite des Schaftes (12) hinausragt, der kleiner ist als die Nut (8) im Sitz (5) und deshalb über diese Nut (8) durchführbar ist, und
- der Bolzen (13) bei einer im Sitz (5) eingelegten Lage des Deckels (2) in den erwähnten Bahnen (11) bewegbar geführt ist, und
- mindestens eine Vertiefung (14) zum authorisierten Verdrehen und/oder Entfernen des Deckels (2) in dessen Oberfläche eingearbeitet ist.

2. Straßenhalmkasten nach Anspruch 1 **dadurch gekennzeichnet, daß** in den Schaft (12) des Deckels (2) ein Betätigungsansatz eingesetzt ist, der mit einer Armatur des öffentlichen Versorgungsnetzes genormt verbindbar ist.

3. Straßenhalmkasten nach Anspruch 2 **dadurch gekennzeichnet, daß** der Betätigungsansatz als eine, im Schaft (12) des Deckels (2) befestigte Stange (15) mit rechteckigen Querschnitt und ein, der Stange (15) entlang frei verschiebbar gelagertes Rohr (16) mit rechteckigen Querschnitt ausgebildet ist.

4. Straßenhalmkasten nach einem der Ansprüche 1 bis 3 **dadurch gekennzeichnet, daß** die in der Oberfläche des Deckels (2) eingearbeitete Vertiefung (14) zur formschlüssigen Aufnahme eines Endstückes eines schlüsselartigen Betätigungswerkzeuges (18) ausgebildet ist.

## Claims

1. Road stem case comprising:
- a housing (1) which forms a protection casing and which is unmovably lowered in a road surface, and
- a cover movably arranged in relation to the housing (1), said cover fitting in a seat (5) which is formed in the housing (1), said seat (5) being formed in a conically narrowing shape,
**characterised in that**
- a through opening (7) is formed in a closing plate (6) which closes the bottom of the road stem case,
- a groove (8) opens into that through opening (7),
- a respective track (11) is incorporated in the lower surface of the closing plate (6) on both sides of the groove (8), further
- said cover (2) is formed in a conically narrowing shape in an extent that exceeds the conicity of the seat (5), whereby the cover (2) contacts the seat (5) along a line,
- a shaft (12) protrudes down from the lower side of the cover (2) which is concentrically and rotatably arranged in the opening (7), and
- a bolt (13) projects out from the side of the shaft (12), the shaft being smaller than the groove (8) in the seat (5) and thus, can be guided through via said groove (8), and
- said bolt (13) is movably guided in said tracks (11) when the cover (2) is in an inserted position in the seat (5), and
- at least one recess (14) is incorporated in the surface of the cover (2) for an authorized rotating and/or removing of the cover (2).

2. Road stem case according to claim 1
**characterized in that**
an actuating extension is inserted in the shaft (12) of the cover (2), which is connectable in a standardized way with an armature of the public mains supply.

3. Road stem case according to claim 2
**characterized in that**
said actuating extension is formed as a rod (15) having a rectangular cross-section, which is fixed in the shaft (12) of the cover (2), and as a tube (16) having a rectangular cross-section, which is borne in such a manner that it is freely shiftable along the rod (15).

4. Road stem case according to one of claims 1 to 3
**characterized in that**
the recess (14) incorporated in the surface of the cover (2) is formed for form-fit reception of an end piece of a key-like actuating tool (18).

## Revendications

1. Puits encastré dans une chaussée
- comportant un boîtier (1) formant un manteau de protection et qui est abaissé de façon fixe dans un revêtement de chaussée, et
- comportant un couvercle déplaçable par rapport au boîtier (1), qui s'adapte dans un siège (5) formé dans le boîtier (1), lequel siège (5) est formé avec un rétrécissement conique,
**caractérisé en ce que**
- une ouverture traversante (7) est formée dans une plaque de fermeture (6) fermant le fond du puits encastré dans la chaussée,
- une encoche (8) s'ouvre dans cette ouverture traversante (7),
- une voie (11) est incorporée dans la surface inférieure de la plaque de fermeture (6) sur les deux côtés respectifs de l'encoche (8), de plus
- le couvercle (2) est agencé avec un rétrécissement conique dans une mesure dépassant la conicité du siège (5), ce par quoi le couvercle (2) repose sur le siège (5) le long d'une ligne,
- une tige (12) fait saillie vers le bas du côté inférieur du couvercle (2), qui est disposé dans l'ouverture (7) concentriquement et rotativement, et
- un axe (13) fait saillie du côté latéral de la tige (12), axe qui est plus petit que l'encoche (8) dans le siège (5) et qui, de fait, peut être amené à travers cette encoche (8) et,
- l'axe (13) est mobile en étant guidé dans les voies précitées (11) pour une position du couvercle (2) inséré dans le siège (5), et
- au moins une cavité (14) est réalisée dans la surface du couvercle (2) pour une rotation et/ou un retrait autorisé(e) du couvercle.

2. Puits encastré dans une chaussée selon la revendication 1, **caractérisé en ce que**, dans la tige (12) du couvercle (2), est inséré un téton d'actionnement qui peut être relié de manière standardisée à une armature du réseau d'alimentation public.

3. Puits encastré dans une chaussée selon la revendication 2, **caractérisé en ce que** le téton d'actionnement est constitué par une barre (15) de section rectangulaire fixée dans la tige (12) du couvercle (2), et d'un tube (16) de section rectangulaire monté de façon à pouvoir coulisser librement le long de la barre (15).

4. Puits encastré dans une chaussée selon l'une des revendications 1 à 3, **caractérisé en ce que** la cavité (14) réalisée dans la surface du couvercle (2) est formée pour le logement avec adaptation de forme d'une pièce terminale d'un outil d'actionnement (18) en forme de clé.
